# EUROPÄISCHE PATENTSCHRIFT

(11) **EP 0 026 155 B1**
(45) Veröffentlichungstag und Bekanntmachung des Hinweises auf die Patenterteilung: **14.09.1983**
(21) Anmeldenummer: 80810255.2
(22) Anmeldetag: 19.08.1980
(51) Int. Cl.: B65B 57/04, B65C 9/40

(54) **Verfahren und Vorrichtung zum Überprüfen des Vorhandenseins von Banderolen an weichen Körpern**
Method and apparatus for checking the presence of banderoles on soft articles
Procédé et dispositif pour vérifier la présence des bandéroles autour des articles mous

(30) Priorität: 24.09.1979 CH 8592/79
(43) Veröffentlichungstag der Anmeldung: 01.04.1981
(73) Patentinhaber: G + W MASCHINEN AG, CH-8620 Wetzikon (CH)
(72) Erfinder: Asfour, Emil, CH-8704 Herrliberg (CH); Burger, Hans, CH-8330 Pfäffikon (CH)
(74) Vertreter: Bruderer, Werner

## Beschreibung

Die Erfindung betrifft ein Verfahren und eine Vorrichtung zum Ueberprüfen des Vorhandenseins von Banderolen an weichen Körpern wie Wollwickeln oder dergleichen, wobei der Wickel mittels einer Zuführeinrichtung oder manuell in eine Messeinrichtung eingebracht wird.

Ein Verfahren zum Ueberprüfen von banderolierten Körpern, insbesondere Wollwickeln, ist bekannt. Bei der entsprechenden Einrichtung wird der mit einer Banderole versehene Wollwickel zwischen zwei Saugnäpfe gebracht. Die Saugnäpfe, welche sich diametral gegenüber liegen, werden an die Banderole angepresst, und diese mittels Vakuum an die Näpfe angesaugt. Dann werden die Näpfe auseinander gefahren, und es wird dabei überprüft, ob eine Gegenkraft auftritt. Ist eine Banderole vorhanden, so setzt diese dem Auseinanderfahren der Saugnäpfe einen Widerstand entgegen, da sie kreisförmig geschlossen ist. Wurde der Wollwickel im vorhergehenden Arbeitsschritt infolge eines Fehlers nicht mit einer Banderole versehen, so treffen die Saugnäpfe direkt auf die Wollfäden. Diese setzem dem Vakuum keinen Widerstand entgegen, und die Saugnäpfe können ohne Gegenkraft auseinander gefahren werden. Dadurch kann festgestellt werden, dass der betreffende Wickel fehlerhaft ausgerüstet ist, und aus dem Arbeitsprozess ausgeschieden werden muss.

Nachteilig ist bei dieser bekannten Vorrichtung, dass durch das Zusammen- und Auseinanderfahren der Saugnäpfe Wickel welche keine Banderole aufweisen beschädigt werden. Solche Wickel können nicht mehr an die Banderolierstation zurückgeführt werden und ergeben Ausschussware. Im weiteren müssen die Saugnäpfe genau im richtigen Moment, d. h. wenn sich der Wickel zwischen den Näpfen befindet, zusammengefahren werden. Dies erfordert bei schnellaufenden Anlagen spezielle und aufwendige Einrichtungen.

Der Erfindung liegt die Aufgabe zu Grunde, diese Nachteile des bekannten Standes der Technik zu vermeiden, und ein Verfahren une eine Vorrichtung zu schaffen, welche einfach und betriebssicher sind, und einwandfrei feststellen lassen, ob der zu prüfende Wickel mit einer Banderole versehen ist oder nicht.

Diese Aufgabe wird nach dem erfindungsgemässen Verfahren dadurch gelöst, dass der Wickel nach dem Banderolieren zwischen zwei sich bewegenden Flächen geführt und transportiert wird, und während des Transportes quer zur Transportrichtung und in Richtung seiner Längsachse zusammengepresst wird. Die dabei gegebenenfalls auftretenden Dimensionsver- änderungen des Wickels quer zur Pressrichtung werden im Bereiche des banderolierten Durchmessers gemessen, der Messwert mit einem Sollwert verglichen, und Wickel, welche Abweichungen vom Sollwert aufweisen, aus der Transportbahn entfernt. Wickel ohne Banderole können sich beim Zusammenpressen in der quer zur Pressrichtung liegenden Ebene praktisch unbehindert ausdehnen. Diese Vergrösserung des Durchmessers des Wickels wird gemessen und mit einem Sollwert verglichen. Ist der Wickel mit einer Banderole versehen, so können sich nur die über die Banderole herausstehenden Teile des Wickels deformieren, und der Durchmesser im Bereiche der Banderole entspricht dem Sollwert. Nach dem Ende des Pressvorganges nimmt der Wickel wieder seine ursprüngliche Form ein und kann weiteren Messstellen, wie z. B. einer Wiegeeinrichtung zugeführt werden. Dieses Verfahren eignet sich insbesondere für Wollwickel und ähnliche Wickel, kann aber auch für andere Körper verwendet werden, welche sich zusammenpressen lassen und mit Banderolen versehen werden. Dies könnten zum Beispiel Schaumstoffrollen sein.

Die Vorrichtung zur Durchführung des Verfahrens ist dadurch gekennzeichnet, dass die Messeinrichtung aus zwei umlaufenden Förderelementen besteht, deren Oberflächen in einem Abstand zueinander angeordnet sind, wobei der Abstand kleiner ist als die Länge des nicht zusammengepressten Wickels in Richtung seiner Längsachse, und dass zwischen den Förderelementen ein Messelement zur Messung des Durchmessers des zusammengepressten Wickels angeordnet ist.

In vorteilhafter Weise bestehen die Förderkörper aus zwei mit jeweils mindestens zwei Walzen geführten umlaufenden Förderbändern, wobei bekannte Verstelleinrichtungen vorgesehen sind, womit der Abstand zwischen den beiden Innenflächen der Bänder verstellt werden kann. Dadurch kann die ganze Messeinrichtung auf verschieden lange Wickel eingerichtet werden. Anstelle der Förderbänder können auch zwei zylinderförmige Walzen eingesetzt werden. Bei Verwendung von zylinderförmigen Walzen ergibt sich durch die Kreisform automatisch eine Erweiterung des Zwischenraumes zwischen den Transportflächen auf der Einlaufseite. Bei Verwendung von Förderbändern sind die Zusätzlichen ersten Walzen auf der Einlaufseite so angeordnet, dass der freie Abstand zwischen den Walzen grösser ist als die Länge des Wickels in Richtung der Längsachse. Dann verringert sich der Abstand zwischen den Innenflächen der Förderbänder in der Transportrichtung bis auf ein Mass welches kleiner ist als die Länge des Wickels.

Die Wickel können der Messeinrichtung manuell oder mittels einer Zuführeinrichtung zugeführt werden. In vorteilhafter Weise wird eine Zuführeinrichtung verwendet welche aus zwei in einem Abstand angeordneten Förderbändern besteht, deren Förderflächen um 90° gegenüber den Innenflächen der Förderbänder der Messeinrichtung versetzt sind. Sind die Innenflächen der Zuführeinrichtung horizontal angeordnet, so ist das untere Band in Förderrichtung länger als das obere Band. Dabei wird die letzte Walze des unteren Bandes zwischen den Einzugsflächen der Förderelemente der Messeinrichtung angeordnet. Diese Anordnung ermöglicht einen gleichmässigen Uebergang des Wikkels von der Zuführeinrichtung in die Messeinrichtung.

Das Messelement zur Ermittlung des Durchmessers des zusammengepressten Wickels besteht in vorteilhafter Weise aus einem mechanischen Fühler welcher mit einem elektrischen, pneumatischen oder hydraulischen Schalter verbunden ist. Dieser Schalter ist mittels Uebertragungsleitungen mit einem Ausstosselement verbunden, welches in Transportrichtung der Wickel hinter dem Messelement angeordnet ist. Wird der mechanische Fühler infolge zu grossen Durchmessers des Wickels über einen bestimmten Sollwert hinaus ausgelenkt, so betätigt der Schalter mit einer gewissen Verzögerung das Ausstosselement. Dieses entfernt allfällige Wickel ohne Banderole aus dem Arbeitsprozess. Anstelle des mechanischen Fühlers kann für das Messelement auch eine fotoelektrische Messeinrichtung eingesetzt werden. Empfänger und Sender sind dabei auf gegenüberliegenden Seiten des Wickels anzuordnen, wobei bekannte Einrichtungen eingesetzt werden welche den Zeitpunkt für die Messung bestimmen.

Das erfindungsgemässe Verfahren und die entsprechende Vorrichtung vermeiden die Mängel der bekannten Lösungen. Die Durchlaufgeschwindigkeit der zu prüfenden Wickel ist praktisch unbegrenzt und Wickel ohne Banderole werden in keiner Weise beschädigt. Dadurch können Wickel, welche das richtige Gewicht aufweisen und auch sonst den Anforderungen entsprechen, dem Arbeitsprozess vor der Banderolierstation wieder zugeführt werden.

Im folgenden wird die Erfindung anhand von lediglich eine Ausführungsform darstellenden Zeichnungen näher erläutert. Es zeigen :
Figur 1 die Ansicht einer erfindungsgemässen Prüfeinrichtung, wobei der vordere Teil entfernt ist.
Figur 2 eine Aufsicht auf die Vorrichtung gemäss Figur 1.

Die Prüfvorrichtung nach den Figuren 1 und 2 besteht aus einer Messstrecke und einer Zurführeinrichtung. Die Messstrecke weist zwei Förderbänder 5, 6 auf, deren Förder-, bzw. Innenflächen7, 8, vertikal angeordnet sind. Die Förderbänder5, 6 sind endlos ausgebildet und laufen je um die Walzen 10,11,12,13,14 und 15. Der Antrieb der Bänder5 und 6 erfolgt über die Walzen 10 und 13, wozu diese mit einer Antriebseinheit 17 versehen sind. Die Walzen 10 bis 15 sind in einer Trägerplatte 16 gelagert, welche mit Verstelleinrichtungen 18 und 19 versehen ist, um den Abstand zwischen den Innenflächen 7 und 8 zu verändern. Die Walzen 12 und 15 sind so angeordnet, dass sich zwischen den Bändern 5 und 6 ein Einlauftrichter mit den Einzugsflächen 29 und 30 ergibt.

Vor der Messstrecke ist eine Zuführeinrichtung angeordnet, welche aus den Förderbändern 31 und 32 besteht. Die Förderflächen dieser Bänder 31 und 32 sind um 90° gegen die Flächen 7, 8 der Förderbänder 5 und 6 verdreht. Das untere Band 32 ist in der Transportrichtung länger als das obere Band 31, dessen vordere Walze 35 ausserhalb der Bänder 5 und 6 angeordnet ist. Die Walze 36 des Bandes 32 befindet sich zwischen den Einzugsflächen 29, 30 der Bänder 5 und 6, wodurch eine gleichmässige Uebernahme der transportierten Körper 1 gewährleistet ist.

Zwischen den Förderbändern 5 und 6 ist an einem Träger 23 ein Messelement 20 angeordnet. Dieses Messelement 20 besteht aus einem Schalter 22 und einem Fühler 21. Der Schalter ist mittels einer Uebertragungsleitung 24 mit einer Ausstosseinrichtung 25 verbunden. Diese Ausstosseinrichtung 25 ist über dem Zwischenraum zwischen den Bändern 5 und 6 angeordnet und verfügt über einen Stössel 26. Dieser Stössel 26 kann so ausgefahren werden, dass auszustossende Körper aus dem Bereiche der Förderbänder 5 und 6 entfernt werden.

Der gezeigten Prüfeinrichtung werden über die Transportbänder 31, 32 Wickel 1 zugeführt. Diese Wickel 1 werden in einem vorhergehenden Arbeitsschritt mit Banderolen 2 versehen, welche als Verpackung und Beschriftungsfläche dienen. Beidseits der Banderole 2 steht noch ein Teil 4 des Wickels 1 vor. Erreicht ein Wickel 1 über das Band 32 den Bereich der Walze 36, so werden die Enden 4 des Wickels von den Bändern 5 und 6 im Bereiche der Einzugsflächen 29 und 30 erfasst und weitertransportiert. Bis zum Erreichen der Walzen 11 und 14 wird der Wickel 1 in Richtung seiner Längsachse 3 zusammengepresst. Die Walzenpaare 11, 14 und 10, 13 sind so eingestellt, dass der Zwischenraum zwischen den Innenflächen 7 und 8 kleiner ist als die ungepresste Länge des Wickels 1 in Richtung der Achse 3. Das Walzenpaar 12, 15 ist demgegenüber so weit auseinander angeordnet, dass der Zwischenraum grösser ist als die ungepresste Länge des Wickels 1, damit dieser ungehindert eingebracht werden kann. Die Einrichtung kann auf unterschiedliche Längen von Wickeln eingestellt werden, indem die Zwischenräume den Bändern 5 und 6 und die Position des Messfühlers 21 verstellbar sind.

Nach dem Passieren des Walzenpaares 11, 14 ist der Wickel 1 so zusammengepresst, dass sich z. B. aus einem länglichen Zylinder ein hantelförmiges Gebilde mit Enden 4 gebildet hat. Ist eine Banderole 2 vorhanden so wird der mittlere Teil des Wickels 1 zusammengehalten, und alle Wickel weisen einen gleichen Durchmesser auf. Fehlt an einem Wickel 1 die Banderole 2, so wird der Wickel tonnenförmig verformt und im mittleren Bereiche ergibt sich ein wesentlich grösserer Durchmesser. In diesem Falle wird der mechanische Fühler21 des Messelementes20 ausgelenkt, und nach Ueberschreiten eines bestimmten Grenzwertes der Schalter 22 betätigt. Dadurch wird ein Steuerimpuls für das Ausstosselement 25 erzeugt. Dieser Steuerimpuls kann elektrischer, hydraulischer oder pneumatischer Art sein. Im gezeigten Beispiel findet eine pneumatische Steuerung Anwendung. Sobald der Wickel 1 weicher keine Banderole 2 aufweist den Bereich des Ausstosselementes 25 erreicht, fährt der Stöseel 26 aus, und der Wickel 1 wird aus der Transportbahn ausgestossen. Die Abgabe von Impulsen an das Ausstosselement erfolgt mittels der Uebertragungsleitung 24. Wickel welche mit Denderolen 2 versehen sind passieren den Stöseel 26 ohne Behinderung und können nachfolgenden Arbeitsschritten zugeführt werden. Dtes kann z. B. über ein weiteres Förderband 37 erfolgen.

## Patentansprüche

1. Verfahren zum Ueberprüfen des Vor- hendenseins von Banderolen an weichen körpern wie Wollwickeln oder dergleichen, dadurch gekennzeichnet, dass der Wickel (1) zwischen zwei sich bewegenden Flächen geführt und transportiert wird und während des Transport es quer zur Transportrichtung und in Richtung seiner Längsachse (3) zusammengepresst, die dabei gegebenenfalls auftretenden Dimensions- veränderungen des Wickels (1) quer zur Pressrichtung gemessen und der Messwert mit einem Sollwert verglichen wird, worauf Wickel (1) mit Abweichungen vom Sollwert aus der Transportbehn entfernt werden.

2. Vorrichtung zum Ueberprüfen des Vor- hendenseins von Banderolen an weichen Körpern wie Wollwickeln oder dergleichen, wobei der Wickel mittels einer Zuführeinrichtung oder manuell in eine Messeinrichtung eingebracht wtrd. dadurch gekennzeichnet, dass die inrichtung aus zwei umlaufenden Förder- menten (5, 6) besteht, deren Oberflächen in m Abstand zueinander angeordnet sind, der tner ist als die Länge des Wickels (1) in Richtung seiner Längsachse (3), und dass zwischen den Förderelementen (5, 6) ein Messelement (20) r Messung des Durchmessers des zusammen- sten Wickels(1) angeordnet ist.

3. Vorrichtung nach Anspruch 2, dadurch gekennzeichnet, dass die Förderelemente mit jeweile mindestens zwei Walzen (10, 13; 11, 14) geführte Förderbänder (5, 6) sind, und dass der Abstand zwischen den einander gegenüberliegenden Innenflächen (7, 8) der Bänder mittels bekannten Verstelleinrichtungen (18, 19) verstellbar ist.

4. Vorrichtung nach Anspruch 3, dadurch gekennzeichnet, dass der freie Raum zwischen zu- tziich vorgelagerten Walzen (12, 15) grösser ist als die Länge des Wickels (1) in Richtung seiner Längsachse (3), und dass sich der Abstand zwischen den Einzugsflächen (29, 30) an den Förderbändern (5, 6) bis zu den Walzen (11, 14) gleichmässig auf ein Mass verengt, das kleiner ist als diese Länge.

5. Vorrichtung nach einem der Ansprüche 3 oder 4, dadurch gekennzeichnet, dass vor der Messeinrichtung eine Zuführeinrichtung bestehend aus zwei in einem Abstand angeordneten Förderbändern (31, 32) angeordnet ist, deren Förderflächen um 90° gegenüber den Innenflächen (7, 8) der Förderbänder (5, 6) versetzt sind, wobei das Band (32) in Förderrichtung über das Band (31) hinaussteht, und zwischen den Einzugsflächen (29, 30) der Messeinrichtung endet.

6. Vorrichtung nach einem der Ansprüche 2 bis 5, dadurch gekennzeichnet, dass das Messelement (20) aus einem mechanischen Fühler (21) besteht, welcher mit einem elektrischen, pneumatischen oder hydraulischen Schalter (22) verbunden ist.

7. Vorrichtung nach einem der Ansprüche 2 bis 6, dadurch gekennzeichnet, dass das Messelement mittels Uebertragungsleitungen (24) mit einem Ausstosselement (25) verbunden ist, welches hinter dem Messelement (20) angeordnet ist.

## Claims

1. A method of checking the presence of wrapping bands on soft bodies such as skeins of wool or the like, characterized in that the skein (1) is guided and conveyed between two moving faces and during conveyance is compressed transversely of the direction of conveyance and in the direction of its longitudinal axis (3), any changes in the dimensions of the coil (1) that may occur during this procedure are measured transversely of the direction in which pressure is applied, and the measured value is compared with a required value, whereupon skeins (1) deviating from the required value are removed from the conveying path.

2. Equipment for checking the presence of wrapping bands on soft bodies such as skeins of wool or the like, wherein the skein is introduced into a measuring device by means of a feed device or manually, characterized in that the measuring device consists of two circulating conveyor elements (5, 6), the surfaces of which are spaced from each other at a distance which is less than the length of the skein (1) in the direction of its longitudinal axis (3), and in that a measuring element (20), for measuring the diameter of the compressed skein (1), is arranged between the conveyor elements (5, 6).

3. Equipment according to Claim 2, characterized in that the conveying elements are conveyor belts (5, 6), each guided by at least two rolls (10, 13 ; 11, 14), and in that the distance between the oppositely disposed inner faces (7, 8) of the belts can be adjusted by means of known adjustment devices (18, 19).

4. Equipment according to Claim 3, characterized in that the space between additional rolls (12, 15) is greater than the length of the skein (1) in the direction of its longitudinal axis (13), and in that the distance between the lead-in faces (29, 30) on the conveyor belts (5, 6) diminishes uniformly as far as the rolls (11, 14) to a dimension which is less than this length.

5. Equipment according to Claim 3 or Claim 4, characterized in that a feed device, consisting of two spaced conveyor belts (31, 32), is arranged in front of the measuring device, the conveyor faces of which feed device are offset through 90° in relation to the inner faces (7, 8) of the conveyor belts (5, 6), the belt (32) projecting beyond the belt (31) in the conveying direction, and terminating between the lead-in faces (29, 30) of the measuring device.

6. Equipment according to any one of Claims 2 to 5, characterized in that the measuring element (20) consists of a mechanical sensor (21), which is connected to an electric, pneumatic or hydraulic switch (22).

7. Equipment according to any one of Claims 2 to 6, characterized in that the measuring element is connected, by means of transmission lines (24), to an ejector element (25), which is arranged to the rear of the measuring element (20).

## Revendications

1. Procédé pour vérifier la présence de bandelettes sur des articles mous, tels que des pelotes de laine ou des corps analogues, caractérisé en ce que la pelote (1) est guidée et transportée entre deux surfaces mobiles et est comprimée pendant le transport transversalement au sens du transport et dans la direction de son axe longitudinal (3), en ce que les modifications, apparaissant éventuellement alors, des dimensions de la pelote (1) transversalement au sens du pressage sont mesurées et en ce que la valeur mesurée est comparée à une valeur de consigne, les pelotes (1) présentant des déviations par rapport à la valeur de consigne étant écartées de la voie de transport.

2. Dispositif de vérification de la présence de bandelettes sur des articles mous, tels que des pelotes de laine ou des corps analogues, dans lequel la pelote est introduite, manuellement ou au moyen d'un dispositif d'amenée, dans. un dispositif de mesure, caractérisé en ce que le dispositif de mesure est constitué de deux éléments transporteurs tournants (5, 6), dont les surfaces sont agencées à une certaine distance l'une de l'autre, cette distance étant plus petite que la longueur de la pelote (1) dans la direction de son axe longitudinal (3) et en ce qu'un élément de mesure (20) est agencé entre les éléments transporteurs (5, 6) pour mesurer le diamètre de la pelote comprimée (1).

3. Dispositif suivant la revendication 2, caractérisé en ce que les éléments transporteurs sont des bandes transporteuses (5, 6) qui sont chacune guidées par au moins deux rouleaux (10, 13 ; 11, 14), et en ce que la distance entre les surfaces internes mutuellement opposées (7, 8) des bandes peut être ajustée au moyen de dispositifs de réglage connus (18, 19).

4. Dispositif suivant la revendication 3, caractérisé en ce que l'espace libre entre des rouleaux (12, 15) qui sont montés en amont, en supplément, est plus grand que la longueur de la pelote (1), dans la direction de son axe longitudinal (3), et en ce que la distance entre les surfaces d'introduction (29, 30) des bandes transporteuses (5, 6) se rétrécit de manière uniforme jusqu'aux rouleaux (11, 14), à une mesure qui est plus petite que cette longueur.

5. Dispositif suivant l'une des revendications 3 et 4, caractérisé en ce qu'en amont du dispositif de mesure est -agencé un dispositif d'amenée constitué de deux bandes transporteuses (31, 32) qui sont agencées à une certaine distance et dont les surfaces transporteuses sont décalées de 90° par rapport aux surfaces internes (7, 8) des bandes transporteuses (5, 6), la bande (32) faisant saillie au-delà de la bande (31), dans le sens du transport, et se terminant entre les surfaces d'introduction (29, 30) du dispositif de mesure.

6. Dispositif suivant l'une des revendications 2 à 5, caractérisé en ce que l'élément de mesure (20) est constitué d'un détecteur mécanique (21) qui est relié à un commutateur électrique, pneumatique ou hydraulique (22).

7. Dispositif suivant l'une des revendications 2 à 6, caractérisé en ce que l'élément de mesure est relié, au moyen de lignes de transmission (24), à un élément d'expulsion (25) qui est agencé en aval de l'élément de mesure (20).
